# EUROPÄISCHE PATENTSCHRIFT

(11) **EP 1 067 497 B1**
(45) Veröffentlichungstag und Bekanntmachung des Hinweises auf die Patenterteilung: **27.02.2008**
(21) Anmeldenummer: 00114781.8
(22) Anmeldetag: 10.07.2000
(51) Int. Cl.: G08C 15/06

(54) **Verfahren zur seriellen Übertragung von digitalen Messdaten**
Method for serial transmission of digital measurement data
Méthode pour la transmission en série de données de mesures numériques

(30) Priorität: 09.07.1999 DE 19932177; 16.07.1999 DE 19933491
(43) Veröffentlichungstag der Anmeldung: 10.01.2001
(73) Patentinhaber: Mehnert, Walter, Dr., D-85521 Ottobrunn (DE); Theil, Thomas, Dr., 85258 Aufhausen (DE)
(72) Erfinder: Mehnert, Walter, Dr., D-85521 Ottobrunn (DE); Theil, Thomas, Dr., 85258 Aufhausen (DE)
(74) Vertreter: Strasser, Wolfgang

(56) Entgegenhaltungen:
- US-A- 4 066 946
- US-A- 5 691 714

## Beschreibung

Die Erfindung betrifft ein Verfahren zur seriellen Übertragung von digitalen Meßdaten von einem Sender zu einem entfernt liegenden Empfänger gemäß dem Oberbegriff von Anspruch 1.

Im folgenden wird begrifflich zwischen tatsächlich gemessenen Werten (= Meßwerte) und berechneten Werten (= exakte Werte) unterschieden, wobei letztere deswegen so bezeichnet werden, weil sie, wie noch im Einzelnen dargestellt wird, innerhalb des jeweils geforderten Meßgenauigkeitsbereiches mit den zugehörigen, tatsächlich gemessenen Werten übereinstimmen und somit zu Recht als "exakt" bezeichnet werden können.

Mit der Aussage, daß die physikalische Größe, deren Meßwerte übertragen werden sollen, "laufend gemessen" wird, sollen sowohl Meßverfahren bezeichnet werden, die kontinuierlich Meßwerte liefern, als auch solche, bei denen die Meßwerte in sehr kurzen Zeitabständen diskontinuierlich anfallen.

Aus der DE-OS 44 43 959 ist ein solches Verfahren bekannt, bei dem der Sender unmittelbar bei einem Sensor angeordnet ist und dazu dient, vom Sensor gelieferte Meßdaten, die für die Übertragung in digitaler Form bereitgestellt werden, zu einem entfernt liegenden Empfänger derart zu übertragen, daß ein minimaler Aufwand hinsichtlich der Verbindungsleitungen getrieben werden muß. Der Sensor ist dabei eine Meßeinrichtung zur permanenten Erfassung einer physikalischen Größe, beispielsweise einer Temperatur, eines Druckes usw..

Ein besonders wichtiges Einsatzgebiet für diese Verfahren stellen Positions- und insbesondere Drehgeber dar, bei denen die zu erfassende physikalische Größe die Winkelposition einer sich drehenden Welle ist. Dabei kann diese Welle sowohl still stehen als sich auch mit einer hohen Drehzahl, beispielsweise 12.000 U/min, drehen.

Fordert man für eine derartige Anwendungssituation ein hohes Auflösungsvermögen von beispielsweise 22 Bit für eine volle Umdrehung von 2 Π und läßt man Beschleunigungen bzw. Verzögerungen von bis zu 1 x 10⁵ s⁻² zu, so ergeben sich bei dem bekannten Verfahren insofern Schwierigkeiten, als eine extrem hohe Übertragungsfrequenz gewählt werden muß, um die bei hohen Geschwindigkeiten anfallende, sehr große Zahl von Inkrementen einschließlich ihres Vorzeichens einzeln so zu übertragen, daß der Empfänger die jeweils aktuelle Winkelposition praktisch in Echtzeit als fortgeschriebenen Meßwert durch vorzeichenrichtige Addition der Inkremente zum letzten vollständig ermittelten Absolutwert aufbauen kann.

Demgegenüber liegt der Erfindung die Aufgabe zugrunde, ein Verfahren der eingangs genannten Art so weiterzubilden, daß eine serielle Übertragung der Meßdaten auch bei sehr großen Änderungsgeschwindigkeiten der zu erfassenden physikalischen Größe praktisch in Echtzeit möglich wird, ohne daß hierfür extrem hohe Übertragungsfrequenzen benötigt werden.

Zur Lösung dieser Aufgabe sieht die Erfindung die im Anspruch 1 niedergelegten Merkmale vor.

Diesen erfindungsgemäßen Maßnahmen liegt die Erkenntnis zugrunde, daß dann, wenn die zeitliche Änderung einer physikalischen Größen stetig ist, d.h. durchgehend durch mathematische Gleichungen beschrieben werden kann, eine Ableitung n-ter Ordnung existiert, deren Änderung innerhalb entsprechend gewählter Meßintervalle den gemessenen Wert nur so beeinflußt, daß die geforderte Meßgenauigkeit erhalten bleibt.

Sollen die gemessenen Werte einer solchen physikalischen Größe erfaßt und vom Sender an den Empfänger übertragen werden, so kann statt einer Übertragung gemäß der DE-OS 44 43 959 innerhalb eines begonnen Meßintervalls für jeden künftigen Zeitpunkt Tₓ, der in diesem Intervall oder an seinem Ende liegt, gleichzeitig sowohl auf seiten des Senders als auch des Empfängers durch Lösung der entsprechenden mathematischen Gleichung, bei der es sich im allgemeinen um eine Differentialgleichung (n-1)-ter Ordnung handelt, ein "exakter Wert" α_{Txb} berechnet werden, wobei unter diesem Ausdruck ein Wert verstanden wird, dessen Abweichung von dem in dem künftigen Zeitpunkt Tₓ tatsächlich gemessenen Wert α_{Tx} so klein ist, daß er inerhalb der durch die geforderte Meßgenauigkeit definierten Grenzen mit diesem übereinstimmt.

Entsprechend dieser Meßgenauigkeit und unter Berücksichtigung der Änderungsmöglichkeiten, insbesondere der möglichen oder vorgesehenen Maximalwerte der zeitlichen Ableitungen der zu messenden physikalischen Größe, werden die Länge der Meßintervalle, das heißt der Abstand der Zeitpunkte, zu denen die gemessenen Werte erfaßt werden, sowie die Zahl n-ter Ordnung festgelegt, von der angenommen werden kann, daß sie sich innerhalb eines Meßintervalls nicht über einen vorgebbaren Maximalwert hinaus ändert. Diese Ordnungszahl n definiert dann die Anzahl der vorausgehend gewonnenen, gemessenen Werte α_{Tx-1}, α_{Tx-2}, α_{Tx-3},... die gemeinsam mit den exakt bekannten Zeitpunkten Tₓ₋₃, Tₓ₋₂, Tₓ₋₁, zu denen sie aufgetreten sind, zur Lösung der Berechnungsgleichungen in diese eingesetzt werden müssen. Je höher die Ordnung n der zeitlichen Ableitung der Meßgröße (und damit der zu lösenden Differentialgleichungen) ist, deren Änderung die Meßgröße innerhalb des Meßintervalls im Rahmen der geforderten Meßgenauigkeit beeinflußt, um so größer muß die Anzahl der früheren, in die Berechnung einbezogenen gemessenen Werte sein.

Wenn zum Beispiel bei der messenden Überwachung der Drehung einer Welle die Änderung der Winkelbeschleunigung als konstant angesehen werden kann, genügt es theoretisch nach Erfassung eines Startmeßwertes sich bei der fortlaufenden Berechnung neuer exakter Werte einmalig auf drei gemessene Werte zu stützen. Weitere Messungen und Korrekturwertübertragungen wären dann nicht mehr erforderlich. Dieser theoretische Fall ist denkbar, doch wird in der Praxis die Konstanz der Winkelbeschleunugung nur über einige Meßintervalle anhalten; daher ist es erforderlich, ständig Messungen durchzuführen und sich bei der forlaufenden Brechnungen jeweils auf drei frühere gemessene Werte zu stützen.

Sind die oben genannten Parameter erfindungsgemäß korrekt festgelegt, so stimmt der vorausberechnete exakte Wert α_{Txb} mit dem zum Zeitpunkt Tₓ tatsächlich gemessenen Wert α_{Tx} innerhalb der durch die definierte Meßgenauigkeit gegebenen Grenzen überein.

Die Annahme, daß sich die zeitliche Ableitung n-ter Ordnung der Meßgröße über einige wenige Meßintervalle nicht ändert ist realistisch, gilt aber nicht für beliebig viele aufeinanderfolgende Meßintervalle. Beginnt nun eine eintretende Änderung wirksam zu werden, so liegt der vorausberechnete exakte Wert α_{Txb} näher an einer der Grenzen des Meßgenauigkeitsbereiches, als dies ohne das Auftreten dieser Änderung der Fall wäre. Sein Herauslaufen aus dem Meßgenauigkeitsbereich wird erfindungsgemäß dadurch verhindert, daß unverzüglich nach dem Ende Tₓ eines jeden Meßintervalls senderseitig der in einigen wenigen Bits, in der Regel sogar in nur zwei Bits (nämlich +1, 0, -1) kodierbare Korrekturwert δα_{Tx} = α_{Txb} - α_{Tx} zwischen dem berechneten exakten und dem tatsächlich gemessenen Wert ermittelt und an den Empfänger übertragen wird. Das Vorzeichen dieses Korrekturwerts kann negativ oder positiv sein; wesentlich ist, daß auch der Korrekturwert 0 übertragen wird.

Der in diesem Korrekturwert enthaltene Einfluß der in einem Meßintervall zwar konstanten, sich über einen längeren, d.h. mehrere Meßintervalle umfasenden Zeitraum unter Umständen aber doch ändernden zeitlichen Ableitung n-ter Ordnung auf den Meßwert wird also ständig erfaßt und an den Empfänger übertragen, der ihn dann ebenso wie der Sender bei den nachfolgenden Berechnungen berücksichtigen kann, sodaß die weiterhin vorausberechneten exakten Werte α_{T(x+1)b}, α_{T(x+2)b}, usw. nach wie vor innerhalb des Meßgenauigkeitsbereiches mit den zugehörigen, erst nach der jeweiligen Berechnung auftretenden tatsächlich gemessenen Werten α_{T(x+1)}, α_{T(x+2)}, usw. übereinstimmen und somit zu Recht als "exakt" bezeichnet werden können.

Für die hier besonders interessierende Fälle der messenden Verfolgung der translatorischen oder rotirenden Bewegung eines Körpers, beispielsweise der Winkelmessung einer rotierenden Welle, lassen sich für die Anwendbarkeit des erfindungsgemäßen Verfahrens zusammenfassend die drei Voraussetzungen konkretisieren,
- daß sowohl auf Seiten des Senders als auch des Empfängers alle erfindungsgemäßen Berechnungen nach den gleichen, den physikalischen Ablauf beschreibenden Gesetzmäßigkeiten durchgeführt werden,
- daß für jeden gemessenen Wert α_{Tx}, der einer weiteren Verarbeitung zugeführt wird, der Zeitpunkt Tₓ exakt bekannt ist, für welchen er den jeweiligen momentanen Wert der erfaßten physikalischen Größe wiedergibt, und
- daß die zeitlichen Abstände Tₓ₋₃ - Tₓ₋₂, Tₓ₋₂ - Tₓ₋₁, Tₓ₋₁ - Tₓ usw. zwischen zwei aufeinanderfolgenden Zeitpunkten Tₓ₋₃, Tₓ₋₂ bzw. Tₓ₋₂, Tₓ₋₁ bzw. Tₓ₋₁, Tₓ, für die gemessenen Werte α_{Tx-3}, α_{Tx-2}, α_{Tx-1}, α_{Tx} ermittelt und gemäß der Erfindung weiterverarbeitet werden, so klein sind, daß in ihnen der jeweilige Beitrag, den die dritte zeitliche Ableitung der zu überwachenden physikalischen Größe (d.h. beispielsweise bei einer Winkelmessung die zeitliche Änderung der Winkelbeschleunigung) zum momentanen Wert liefert, nicht größer als die gewünschte Meßgenauigkeit bzw. Auflösung ist.

Aus Sicherheitsgründen, die später noch erläutert werden, kann noch die Erfüllung einer vierten Voraussetzung wichtig sein, daß nämlich die oben genannten zeitlichen Abstände Tₓ₋₃ - Tₓ₋₂, Tₓ₋₂ - Tₓ₋₁, Tₓ₋₁ - Tₓ usw. ausreichen, daß in ihnen der jeweilige Beitrag, den die zweite zeitliche Ableitung der zu überwachenden physikalischen Größe (d.h. bei einer Winkelmessung die Winkelbeschleunigung) zum momentanen Wert liefert, in codierter Form innerhalb eines solchen zeitlichen Abstandes übertragen werden kann.

Dann bleibt die vom Sender ermittelte Abweichung des berechneten, exakten Wertes α_{Txb} von dem bei Eintreten des betrachteten Zeitpunktes Tₓ anfallenden, gemessenen Wert α_{Tx} so klein, daß sie als Korrekturwert δα_{Tx} in kodierter Form auch in kürzester Zeit an den Empfänger übertragen werden kann, der damit den von ihm ebenfalls berechneten und bis dahin verwendeten exakten Wert α_{Txb} unverzüglich korrigiert.

Bei einer besonders bevorzugten Variante des erfindungsgemäßen Verfahrens weisen die in die Meßwertermittlung eingehenden Zeitpunkte, d.h. sowohl die vergangenen Zeitpunkte Tₓ₋₃, Tₓ₋₂, Tₓ₋₁, für die auf beiden Seiten, d.h. beim Sender und beim Empfänger, bereits ein gemessener Wert α_{Tx-3}, α_{Tx-2}, α_{Tx-1} bekannt ist, als auch der Zeitpunkt Tₓ, für den zunächst ein exakter Wert α_{Txb} berechnet und dann, wenn der Sender den zugehörigen neuen, gemessenen Wert α_{Tx} kennt, ein zu übertragender Korrekturwert δα_{Tx} ermittelt wird, exakt gleiche zeitliche Abstände auf, die auf beiden Seiten bekannt sind.

Aufgrund dieser exakt gleichen Zeitabstände, (d.h. Tₓ₋₃ - Tₓ₋₂ = Tₓ₋₂ - Tₓ₋₁ = Tₓ₋₁ - Tₓ usw.) ist es möglich, den berechneten exakten Wert α_{Txb} bereits im Voraus, d.h. vor dem Eintreten des Zeitpunktes Tₓ dadurch zu berechnen, daß aus den beiden zuletzt gemessenen Werten α_{Tx-2}, α_{Tx-1} vorzugsweise durch lineare Extrapolation auf den künftigen Zeitpunkt Tₓ ein Zwischenwert berechnet und zu diesem ein für den letzten, bereits vergangenen Zeitpunkt Tₓ₋₁ ermittelter Änderungswert Δα_{Tx-1} vorzeichenrichtig summiert wird, der seinerseits dadurch bestimmt wurde, daß aus den beiden gemessenen Werten α_{Tx-3}, α_{Tx-2}, die den Zeitpunkten Tₓ₋₃, Tₓ₋₂ zugeordnet sind, welche dem dem betrachteten Zeitpunkt Tₓ vorausgehenden Zeitpunkt Tₓ₋₁ vorausgehen, auf den vorausgehenden Zeitpunkt Tₓ₋₁ linear extrapoliert und die Differenz zwischen dem so gewonnenen Zwischenwert und dem dem vorausgehenden Zeitpunkt Tₓ₋₁ zugeordneten gemessenen Wert α_{Tx-1} gebildet wurde.

Der derart berechnete exakte Wert α_{Txb} weicht nur dann vom gemessenen Wert ab, wenn sich der Beitrag, den die zweite zeitliche Ableitung der zu überwachenden physikalischen Größe zum momentanen Wert liefert im Zeitraum Tₓ -Tₓ₋₁ geändert hat. Der maximale Fehler kann nur noch gleich der dem Korrekturwert δα_{Tx} entsprechenden Abweichung des künftigen Änderungswertes Δα_{Tx}, der sich für den betrachteten Zeitpunkt Tₓ ergibt, vom bereits bekannten Änderungswert Δα_{Tx-1} sein, liegt also dann, wenn die oben genannte dritte Bedingung erfüllt ist, im Rahmen der gewünschten Meßgenauigkeit.

Ist dann der Zeitpunkt Tₓ eingetreten, für den die betrachtete Vorausberechnung durchgeführt wurde, dann liegen der neueste gemessene Wert α_{Tx} und dessen Abweichung vom vorausberechneten exakten Wert α_{Txb}, d.h. also der neueste Korrekturwert δα_{Tx} vor, der allein an den Empfänger übertragen werden muß, damit dieser den tatsächlichen gemessenen Wert α_{Tx} exakt berechnen kann.

Da der Korrekturwert δα_{Tx} bei Gültigkeit der drei obigen Voraussetzungen erheblich kleiner als jeder der ohnehin kleinen Änderungswerte Δα_{Tx-1}, Δα_{Tx} ist, kann er auch bei vergleichsweise niedriger Übertragungsfrequenz in so kurzer Zeit übertragen werden, daß der Empfänger mit Hilfe dieses Korrekturwerts δα_{Tx} nicht nur den für den Zeitpunkt Tₓ gültigen gemessenen Wert α_{Tx} sondern auch die Meßwerte mit der geforderten Genauigkeit und Auflösung in Echtzeit berechnen und einem Anwender zur Verfügung stellen kann, die für alle Zeitpunkte auftreten, die zwischen dem Zeitpunkt Tₓ und dem nächsten Zeitpunkt Tₓ₊₁, liegen, für den vom Sender ein neuer Korrekturwert δα_{Tx+1} geliefert wird. Dies gilt insbesondere auch für den Zeitpunkt, in welchem die Übertragung des Korrekturwerts δα_{Tx} beendet ist. Für die Berechnung von Zwischenwerten, die die physikalische Größe für Zeitpunkte darstellen, die zwischen den Zeitpunkten Tₓ und Tₓ₊₁ liegen, wird unter anderem der letzte Änderungswert Δα_{Tx} in einen linearen und einen quadratischen Anteil aufgespalten.

Prinzipiell würde es also genügen, nur ein einziges Mal einen absoluten gemessenen Wert und einen Änderungswert und dann nur noch Korrekturwerte zu übertragen, mit deren Hilfe empfängerseitig die Änderungswerte fortgeschrieben werden, wobei die fortgeschriebenen Änderungswerte ihrerseits dazu dienen, die absoluten Meßwerte fortzuschreiben.

Da bei einem reinen Fortschreibungsverfahren durch Übertragungsfehler, wie sie beispielsweise durch in den Übertragungsweg eingestreute Störungen entstehen, erhebliche Abweichungen zwischen den fortgeschriebenen und den tatsächlichen Werten auftreten können, werden, obwohl die Fehlerwahrscheinlichkeit durch die sehr kleinen Zeitabstände gering ist, vorzugsweise auch immer wieder gemessene Werte und Änderungswerte als solche übertragen, damit auf der Empfängerseite ein Abgleich vorgenommen werden kann. In diesem Fall muß dann die vorher genannte vierte Voraussetzung erfüllt sein.

Diese Übertragung erfolgt vorzugsweise bitweise oder bitgruppenweise verschachtelt mit der Übertragung der Korrekturwerte, damit die vorher genannten Bedingungen erfüllt bleiben.

Es sei nochmals betont, daß sich dann, wenn beim Empfänger ein neuer Korrekturwert δα_{Tx} vorliegt, dort nicht nur auf den zum betrachteten, inzwischen eingetretenen Zeitpunkt Tₓ am Sender vorhandenen gemessenen Wert α_{Tx} zurückrechnen läßt, sondern es auch möglich ist, für wenigstens einen nach dem betrachteten Zeitpunkt Tₓ liegenden Zeitpunkt Tₓ₊₁ und alle dazwischen liegenden Zeitpunkte jeweils einen exakten Wert in Echtzeit vorauszuberechnen. Bedingung ist dabei lediglich, daß auch dieser spätere Zeitpunkt Tₓ₊₁ den gleichen zeitlichen Abstand zum vorausgehenden Zeitpunkt Tₓ besitzt, der auch die übrigen Zeitpunkte voneinander trennt.

Die erforderliche exakte zeitliche Korrelation zwischen den verschiedenen Zeitpunkten läßt sich besonders einfach dadurch realisieren, daß diese Zeitpunkte aus einer quarzgenauen Frequenz abgeleitet werden, die vorzugsweise auf der Empfängerseite erzeugt und an den Sender übertragen wird.

Dabei kann diese Frequenz in an sich bekannter Weise so festgelegt werden, daß sie auf einer zur Übertragung dienenden Zweidrahtleitung eine stehende Welle bildet, die so strommoduliert wird, daß jede ihrer Halbwellen ein Bit der zu übertragenden Daten darstellen kann, wie dies in der EP 716 404 A1 beschrieben ist.

Bei den bisher ausdrüchlich angesprochenen, übertragenen Korrekturwerten handelt es sich um kodierte Differenzen von Werten der zu messenden Größe, d.h. im Fall einer rotierenden Welle um Winkeldifferenzen. Aufgrund des bei der vorliegenden Variante vorgegebenen festen Zeitrasters (exakt gleich große Meßintervalle) ist dies äquivalent mit der Übertragung von Korrekturwerten, welche Änderungen einer höheren Ableitung wie z.B. der Winkelgeschwindigkeit oder Winkelbeschleunigung usw. unmittelbar darstellen. Bei der nachfolgend noch erläuteren Variante ohne festes Zeitraster kann es vorteilhaft sein, statt der Differenzen der "Ortswerte" solche Differenzen höherer zeitlicher Ableitungen als Korrekturwerte zu übertragen

Mit Hilfe der Vorausberechnung ist es auch möglich, Signallauf- und sonstige Verzögerungszeiten des Systems zu berücksichtigen. Befindet sich auf der Empfängerseite beispielsweise ein Regler, der anhand der vom Sensor gelieferten Meßdaten die zu überwachende physikalische Größe auf einen in veränderlicher Weise vorgebbaren Wert einregeln soll, so kann z.B. der zeitliche Abstand zwischen einem betrachteten Zeitpunkt Tₓ und einem nachfolgenden Zeitpunkt, für den auf der Empfängerseite ein exakter Wert vorausberechnet und an den Regler weitergegeben wird, solange verändert werden, bis dieser zeitliche Abstand den Systemverzögerungszeiten entspricht, was sich daran erkennen läßt, daß der Regler stabil arbeitet und nicht mehr schwingt.

Bei einer anderen Variante des erfindungsgemäßen Verfahrens müssen die Zeitabstände zwischen den betrachteten Zeitpunkten Tₓ₋₂, Tₓ₋₁, Tₓ usw. nicht identisch gleich sein; es bleiben jedoch die Bedingungen bestehen, daß Sender und Empfänger die gleichen Berechnungsgrundlagen verwenden und daß jeder der variablen Zeitabstände so klein ist, daß sich in ihm der jeweilige Beitrag, den die dritte zeitliche Ableitung der zu überwachenden physikalischen Größe zum momentanen Wert liefert, nicht größer als die gewünschte Meßgenauigkeit bzw. Auflösung ist,

Bei dieser Variante des erfindungsgemäßen Verfahrens kann der berechnete exakte Wert α_{Txb} für einen betrachteten Zeitpunkt Tₓ erst nach dessen Eintreten berechnet werden und nachdem der Sender dem Empfänger ein die zeitliche absolute Lage dieses Zeitpunktes kennzeichnendes Zeitstempelsignal übertragen hat. Da diese Übertragung innerhalb kürzester Zeit erfolgen kann und auf sie dann ebenso sehr schnell die Übertragung des vom Sender berechneten Korrekturwertes erfolgt, ist auch hier der Empfänger trotz der Verwendung einer vergleichsweise niederen Übertragungsfrequenz in der Lage, dem tatsächlichen Verlauf der zu überwachenden physikalischen Größe durch Vorausberechnungen in Echtzeit zu folgen.

Für die Lösung der der vorliegenden Erfindung zugrundeliegenden Aufgabe wäre es kontraproduktiv, als Zeitstempelsignale komplette, kodierte Zeitmeßwerte zu verwenden, weil die dabei anfallende Datenmenge eine sehr hohe Übertragungsfrequenz erfordern würde.

Es wird daher bevorzugt, daß der Sender den Zeitabstand des jeweiligen Zeitpunktes Tₓ von einem vorgebbaren, periodisch wiederkehren signifikanten Punkt, vorzugsweise vom nächstfolgenden Nulldurchgang eines auf beiden Seiten zur Verfügung stehenden, quarzgenau periodischen Referenzsignals mißt und diesen Zeitabstand Δt_{Sx} als Zeitstempelsignal an den Empfänger überträgt, der dann, wenn er die zeitliche Lage des betreffenden signifikanten Punkts des Referenzsignals kennt, einen exakten Zeitmeßwert bilden kann.

Damit der Empfänger die erforderliche Information bezüglich der zeitlichen Lage des betreffenden signifikanten Punkts des Referenzsignals erhält, genügt es, wenn ihm der Sender zu dem betrachteten Zeitpunkt Tₓ ein Signal mit sehr kurzer zeitlicher Länge, als das beispielsweise die Vorderflanke eines Signalbits dienen kann, sendet, und der Empfänger den Zeitabstand Δt_{Ex} dieses Signals zum nächsten auftretenden signifikanten Punkt des Referenzsignals mißt, der im allgemeinen, d.h. dann, wenn die Signallaufzeit auf der Übertragungsstrecke größer als eine halbe Periode des Referenzsignals ist, mit dem signifikanten Punkt, auf den sich das vom Sender ermittelte Zeitstempelsignal bezieht zwar nicht identisch, von diesem aber durch eine ganze Anzahl von Halbperioden des Referenzsignals getrennt ist.

Diese Anzahl von Halbperioden hängt auch von der als bekannt voraussetzbaren Signallaufzeit auf der Übertragungsstrecke ab. Unter der immer realisierbaren Annahme, daß die Schwankungen der Signallaufzeit nicht mehr als ± ¼ der Periodenlänge der Übertragungsfrequenz betragen, kann der Empfänger aus Δt_{Ex}, Δt_{Sx} und dem ungefähren Wert der Signallaufzeit sowie der Periodenlänge des Referenzsignals den exakten Zeitpunkt Tₓ ermitteln, zu welchem der jeweilige Meßwert gewonnen wurde, ohne daß ihm vom Sender mehr als die Flanke des Signalbits und das zugehörige Zeitstempelsignal Δt_{Sx} übertragen wurden, das sich mit einigen wenigen Bits kodieren läßt, da es ja nur dazu dient, eine Halbperiode des Referenzsignals mit der geforderten Genauigkeit aufzulösen.

Diese und andere vorteilhafte Ausgestaltungen und Weiterbildungen des erfindungsgemäßen Verfahrens sind in den Unteransprüchen niedergelegt.

Die Erfindung wird im folgenden anhand eines Ausführungsbeispiels beschrieben.

Zu diesem Zweck wird ein Drehgeber betrachtet, der die Drehung einer Welle mit einer Auflösung von 22 Bit absolut und weiteren 26 Bit je voller Umdrehung messend verfolgt, wobei die Welle eine maximale Drehzahl von 12.000 U/min erreichen kann und die maximale Beschleunigung ± 1 x 10⁵ s⁻² beträgt.

Die anfallenden Meßdaten werden vom Sender in digitaler Form auf einer verdrillten 2-Draht-Leitung an den Empfänger übertragen, in die, wie in EP 0 716 404 A1 beschrieben, vom Empfänger her eine gleichzeitig auch zur Stromversorgung der Senderseite dienende Wechselspannungswelle eingeprägt wird, deren Frequenz quarzgenau und auf die Leitungslänge so abgestimmt ist, daß sich zumindest für einen durch Strommodulation aufzuprägenden Binärzustand eine stehende Welle ergibt. Bei einer Leitungslänge von 150 m beträgt bei entsprechender relativer Dielektrizitätskonstante die Frequenz beispielsweise 329,5 kHz, woraus sich eine Schwingungsperiode von ca. 3 µs ergibt, innerhalb derer 2 Bit übertragen werden können.

Die Übertragung erfolgt in der Weise, daß Bits, die einen Winkelabsolutwert darstellen mit Bits verschachtelt sind, die Korrekturwerte, Änderungswerte, Protokolldaten, Winkelbeschleunigungswerte, Elemente einer Identifizierungsmaske und weitere Informationen darstellen.

Ein geeignetes Protokoll kann beispielsweise die folgende Form besitzen:
k/k/ä/ä/ä/ä/ä/p/m/r/ k/k/ä/ä/ä/ä/ä/p/m/r/ k/k/ä/ä/ä/ä/ä/p/m/r/ k/k/ä/ä/ä/ä/ä/p/m/r/
wobei k ein Korrekturwertbit, ä ein Änderungswertbit, p ein Absolutwert-Positionsbit, m ein Maskenbit und r ein Resevebit für weitere Information bedeuten. Die Blöcke schließen dabei in Wirklichkeit unmittelbar aneinander an; die Abstände sind oben nur der Deutlichkeit halber eingefügt.

Die Reservebits können beispielsweise verwendet werden, um permanent geschachtelte Inkrementalwerte oder zwischendurch immer wieder einmal Winkelbeschleunigungswerte zu übertragen, die entweder durch mehrfache Differenzbildung aus den Positionsmeßwerten des Drehgebers gebildet oder von einem eigenen Beschleunigungssensor geliefert werden können.

Demgegenüber dienen die Maskenbits, die in jedem Block an beliebiger, nach erfolgter Festlegung aber immer gleicher Stelle vorgesehen werden können, zu Identifizierung des Wortanfangs.

Der Block k/k/ä/ä/ä/ä/ä/p/m/r/ hat hier eine Länge von 10 Bit und kann mit Hilfe von 5 Perioden der Frequenz von 329,5 kHz, d.h. in ca. 15 µs übertragen werden. Der Anfangszeitpunkt der Übertragung eines jeden solchen Blocks wird im folgenden als "Übertragungszeitpunkt" Tₓ bezeichnet, für den auf seiten des Senders ein neuer gemessener Wert α_{Tx} vorliegen soll.

Da jeder Block nur ein einziges Bit für den Absolutwert der Winkelposition enthält, müssen 48 derartige Blöcke übertragen werden, bis der Empfänger einen vollständigen Absolutwert erhalten hat, der aber dann, wenn das letzte Bit den Empfänger erreicht, bereits ca. 720 µs "alt" ist, d.h. sich vom momentanen Positionswert erheblich unterscheiden kann.

Um auf der Empfängerseite fortgeschriebene Meßwerte, die sich von der tatsächlichen Winkelposition möglichst wenig unterscheiden, in Echtzeit zur Verfügung stellen zu können, wird daher auf folgende Weise vorgegangen:

Es sei angenommen, daß sowohl auf der Sender- als auch auf der Empfängerseite bereits wenigstens drei zu früheren Übertragungszeitpunkten Tₓ₋₃, Tₓ₋₂ und Tₓ₋₁ gemessene Werte α_{Tx-3}, αTₓ₋₂ und α_{Tx-1} bekannt sind. Dann liegt auch auf beiden Seiten ein für den Zeitpunkt Tₓ₋₁ ermittelter Änderungswert Δα_{Tx-1} vor, so daß sowohl der Sender als auch der Empfänger bereits zum Zeitpunkt Tₓ₋₁ einen exakten Wert α_{Txb} für den Zeitpunkt Tₓ nach der Rekursionsormel ${α}_{Txb} = 2 ⁢ {α}_{Tx - 1} - {α}_{Tx - 2} + Δ ⁢ {α}_{Tx - 1}$
vorausberechnen können. Man sieht, daß aus den Werten α_{Tx-2} und α_{Tx-1} durch lineare Extrapolation auf Tₓ ein Zwischenwert 2α_{Tx-1} - α_{Tx-2} gebildet und mit dem Änderungswert Δα_{Tx-1} ,der für den letzten Übertragungszeitpunkt Tₓ₋₁ gebildet wurde und der positiv oder negativ sein kann, summiert wird.

Dieser Änderungswert Δα_{Tx-1},der sich ebenso wie all anderen Änderungswerte Δα_{T} bei einer vorgegebenen maximalen Beschleunigung ε und einem vorgegebenen zeitlichen Abstand Δt den Wert εΔt² nicht überschreiten kann, war seinerseits nach einer der Formel (1) entsprechenden Gleichung unter Verwendung der gemessenen Werte α_{Tx-3}, α_{Tx-2}, α_{Tx-1} für die Zeitpunkte Tₓ₋₃, Tₓ₋₂, Tₓ₋₁ ermittelt worden: $Δ ⁢ {α}_{Tx - 1} = {α}_{Tx - 1} - 2 ⁢ \left({α}_{Tx - 2}-Δ⁢{α}_{Tx - 3}\right)$

Bis zum Eintreten des Zeitpunktes Tₓ zu dem und für den beim Sender ein neuer korrekter gemessener Wert α_{Tx} vorliegt, wird der berechnete exakte Wert α_{Txb} als Ersatz für den künftigen gemessenen Wert α_{Tx} verwendet.

Tritt dann der Zeitpunkt Tₓ ein, so kennt zunächst nur der Sender den neuen, gemessenen Wert, mit dessen Hilfe er ohne relevante Zeitverzögerung den neuen Korrekturwert δα_{Tx} nach der Gleichung $δ ⁢ {α}_{Tx} = {α}_{Txb} - {α}_{Tx}$
berechnet.

Sobald dieser Korrekturwert einschließlich seines Vorzeichens durch die ersten beiden Bits k/k/ des gerade beginnenden Protokollblocks an den Empfänger übertragen ist, d.h. im vorliegenden Beispiel nach 3 µs, ist somit auch der Empfänger in der Lage, ohne relevante Zeitverzögerung den aktuellen, fortgeschriebenen, exakten gemessenen Wert α_{Tx} und den Änderungswert Δα_{Tx} nach den Gleichungen ${α}_{Tx} = {α}_{Txb} + {δα}_{Tx}$
und $Δ ⁢ {α}_{Tx} = Δ ⁢ {α}_{Tx - 1} + {δα}_{Tx}$
zu berechnen.

Es sei ausdrücklich darauf hingewiesen, daß dies bereits nach 3 µs möglich ist, d.h. noch bevor der vom Sender ebenfalls ermittelte aktuelle Änderungswert Δα_{Tx} an den Empfänger übertragen ist. Theoretisch müßte also Δα_{Tx} gar nicht mehr übertragen werden. Aus Sicherheitsgründen wird seine Übertragung in jedem Protokollblock aber vorzugsweise durchgeführt, um eventuell auftretende Übertragungsfehler erkennen und gegebenenfalls korrigieren zu können.

Es läßt sich zeigen, daß jeder Korrekturwert δα_{T} durch Rundungsfehler jeweils nur im Bereich von 0 bis -3 Inkrementen liegen kann (sich beim vorliegenden Beispiel, das mit einem Beschleunigungsgradienten von 10⁸/s³ von maximalen Bedingungen ausgeht, tatsächlich aber innerhalb von < 32 µs allenfalls um 1 Inkrement ändern kann); somit ist seine Darstellung inkl. Vorzeichen mit nur zwei Bits und eine Übertragung innerhalb von 3 µs immer möglich. Da sich diese dritte zeitliche Ableitung der messend zu verfolgenden Winkelposition auch bei maximaler Winkelgeschwindigkeit und/oder - beschleunigung in dieser Zeit kaum ändert, geben die vom Empfänger für den Zeitraum von Tₓ bis Tₓ₊₁ berechneten fortgeschriebenen Werte den jeweiligen tatsächlichen Meßwert in Echtzeit mit einer Genauigkeit von ± 1 Inkrement wieder.

Bei einem anderen Verfahren gemäß der Erfindung kann die Bedingung, daß die betrachteten Zeitpunkte, zu denen am Sender jeweils ein neuer gemessener Wert vorliegt, identische Abstände haben müssen, wegfallen. Dies erfordert allerdings, daß die Lage dieser Zeitpunkte auf einer absoluten Zeitskala genau bestimmt und durch ein Zeitstempelsignal gekennzeichnet wird, das dann vom Sender an den Empfänger übertragen werden muß. Eine spezielle Verfahrensweise, die es ermöglicht, ein solches hoch genaues Zeitstempelsignal mit einer vergleichsweise niedrigen Frequenz zu übertragen, wird später noch genauer erläutert.

Zwar müssen die Zeitabstände zwischen den betrachteten Zeitpunkten nicht mehr gleiche Längen aufweisen, doch gelten nach wie vor die oben genannten Voraussetzungen, daß Sender und Empfänger auf der Grundlage der gleichen Gesetzmäßigkeiten ihre Berechnungen ausführen, und daß jeder der nunmehr variablen Zeitabstände so klein ist, daß in ihm der jeweilige Beitrag, den die dritte zeitliche Ableitung der zu überwachenden physikalischen Größe zum momentanen Wert liefert, nicht größer als die gewünschte Meßgenauigkeit bzw. Auflösung ist.

Statt der vorher aufgeführten Gleichungen (1) bis (3) gelten dann etwas andere Beziehungen:

Es sei angenommen, daß das System zu einem Zeitpunkt T₀ mit einem gemessenen Wert α_{To} = 0 beginnt. Für einen zu einem Zeitpunkt T₁ vorliegenden neuen gemessenen Wert α_{T1} gilt dann: ${α}_{T ⁢ 1} = \frac{{ε}_{01}}{2} ⁢ {Δ ⁢ {t}_{01}}^{2}$
wobei Δt₀₁ die Zeitdifferenz zwischen den beiden Zeitpunkten T₀ und T₁ ist. Nach den Gleichungen ${ε}_{01} = \frac{2 ⁢ {α}_{T ⁢ 1}}{Δ ⁢ {{t}_{01}}^{2}}$ und ${ω}_{1} = {ε}_{01} ⁢ Δ ⁢ {t}_{01}$
berechnet der Sender dann die im Zeitraum Δt₀₁ aufgetretene mittlere Beschleunigung ε₀₁ sowie die zum Zeitpunkt T₁ herrschende Geschwindigkeit ω₁ und sendet als erste Werte α_{T1} und ein den Zeitpunkt T₁ kennzeichnendes Zeitstempelsignal (siehe unten) an den Empfänger, der hieraus einerseits Δt₀₁ und andererseits nach den obigen Gleichungen (4a) und (4b) die mittlere Beschleunigung ε₀₁ sowie die Geschwindigkeit ω₁ berechnen kann.

Hat dann der Sender zu einem Zeitpunkt T₂ einen neuen gemessenen Wert α_{T2} so sendet er nicht diesen Wert sondern nur das den Zeitpunkt T₂ kennzeichnende Zeitstempelsignal, das den Empfänger in die Lage versetzt, den Zeitabstand Δt₁₂ zwischen den Zeitpunkten T₂ und T₁ zu berechnen.

Auf der Grundlage dieser Werte können dann sowohl der Sender als auch der Empfänger einen exakten Wert α_{T2b} für den gerade erst eingetretenen Zeitpunkt T₂ nach folgender Gleichung berechnen: ${α}_{T ⁢ 2 ⁢ b} = {α}_{T ⁢ 1} + {ω}_{1} ⁢ Δ ⁢ {t}_{12} + \frac{{ε}_{01}}{2} ⁢ {Δ ⁢ {t}_{12}}^{2}$

Es sei an dieser Stelle nochmals ausdrücklich betont, daß alle gemäß der Erfindung vorzunehmenden Berechnungen in einer so kurzen Zeit durchgeführt werden können, daß diese Rechenzeit im Vergleich zu den Übertragungszeiten vernachlässigbar klein sind.

Da der Sender bereits über den neuen gemessenen Wert α_{T2} verfügt, kann er aus der Differenz Δt₁₂ zwischen den Zeitpunkten T₁ und T₂ und dem gemessenen Wert α_{T2}, der zum Zeitpunkt T₂ gewonnen wurde, die zu diesem Zeitpunkt herrschende Geschwindigkeit ω₂, die im Zeitraum Δt₁₂ herrschende mittlere Beschleunigung ε₁₂ sowie den ersten Korrekturwert ${δα}_{T ⁢ 2} = {α}_{T ⁢ 2} - {α}_{T ⁢ 2 ⁢ b}$
berechnen und diesen an den Empfänger übertragen, der mit Hilfe dieses Korrekturwertes δα_{T2} aus dem bisher für den Zeitpunkt T₂ verwendeten berechneten exakten Wert α_{T2b} den gemessenen Wert α_{T2} berechnen kann.

Sender und Empfänger haben nun alle Parameter, um aus der Gleichung für den tatsächlichen gemessenen Wert ${α}_{T ⁢ 2} = {α}_{T ⁢ 1} + {ω}_{1} ⁢ Δ ⁢ {t}_{12} + \frac{{ε}_{12}}{2} ⁢ {Δ ⁢ {t}_{12}}^{2}$
die in dem Zeitraum zwischen T₁ und T₂ herrschende mittlere Beschleunigung ε₁₂ zu berechnen.

Für einen später eintretenden Zeitpunkt T₃, in welchem dem Sender ein neuer gemessener Wert α_{T3} vorliegt, überträgt der Sender zunächst wieder das zugehörige Zeitstempelsignal, so daß beide Seiten die Zeitdifferenz Δt₂₃ berechnen können.

Aus dieser Zeitdifferenz Δt₂₃ und der zum Zeitpunkt T₁ herrschenden Geschwindigkeit ω₁ sowie der nach Gleichung (7) ermittelten mittleren Beschleunigung ε₁₂ berechnet der Empfänger nach der Gleichung ${ω}_{2} = {ω}_{1} + {ε}_{12} ⁢ Δ ⁢ {t}_{23}$
die im Zeitpunkt T₂ herrschende Geschwindigkeit ω₂, so daß ihm nun mit Ausnahme des neuesten gemessenen Wertes α_{T3} bzw. des zugehörigen Korrekturwertes δα_{T3} die gleichen Informationen vorliegen, wie dem Sender und er nach einer der Gleichung (5) entsprechenden Gleichung einen neuen berechneten exakten Wert α_{T3b} für den Zeitpunkt T₃ berechnen kann.

Wenn an den Empfänger von einem Verwender eine Anfrage nach einem Meßwert kommt, der beispielsweise einem beliebigen zwischen den Zeitpunkten T₂ und T₃ liegenden Zeitpunkt T₂ₓ zugeordnet ist, so kann der Empfänger für diesen Zwischenzeitpunkt T₂ₓ mit Hilfe der ihm bereits zur Verfügung stehenden Daten einen exakten Wert nach folgender Gleichung berechnen: ${α}_{T ⁢ 2 ⁢ xb} = {α}_{T ⁢ 2} + {ω}_{2} ⁢ Δ ⁢ {t}_{22 ⁢ x} + \frac{{ε}_{12}}{2} ⁢ {Δ ⁢ {t}_{22 ⁢ x}}^{2}$
wobei Δt₂₂ₓ der Zeitabstand zwischen den Zeitpunkten T₂ und T₂ₓ ist.

Auch dieser berechnete exakte Wert α_{T2b} entspricht dem zu dem betreffenden Zeitpunkt T₂ₓ tatsächlich vorhandenen Wert der zu überwachenden physikalischen Größe mit einer hoher Genauigkeit.

Für weitere Zeitpunkte T₄, T₅, T₆ usw. kann das eben beschriebene Verfahren in entsprechender Weise fortgesetzt werden.

Wichtig ist, daß die Übertragungen des Zeitstempelsignals und des Änderungswertes in einer wesentlich kürzeren Zeit erfolgen können, als sie für die Übertragung des vollständigen Meßwertes erforderlich wäre. Tatsächlich ist die gemäß der Erfindung benötigte Übertragungszeit so kurz, daß auch bei dieser Variante der Empfänger dem tatsächlichen Verlauf der zu überwachenden physikalischen Größe durch Vorausberechnung in Echtzeit folgen kann.

Von wesentlicher Bedeutung ist dabei, daß das Zeitstempelsignal den jeweiligen Zeitpunkt in so komprimierter Form darstellt, daß eine Übertragung innerhalb kürzester Zeit möglich ist.

Um dies zu realisieren, ist bei einer bevorzugten Variante des erfindungsgemäßen Verfahrens vorgesehen, daß sowohl dem Sender als auch dem Empfänger ein als Zeitnormal dienendes, periodisches, quarzgenaues Referenzsignal zur Verfügung steht, daß vorzugsweise vom Empfänger an den Sender gegeben wird. Auf beiden Seiten werden die Perioden bzw. Halbperioden dieses Referenzsignals ausgehend von einem Nullpunktsignal gezählt, das der Empfänger in der gleichen Weise an den Sender übermittelt, wie dies im folgenden für die Zeitsignalübermittlung vom Sender an den Empfänger erläutert wird.

Liegt dem Sender zu einem Zeitpunkt Tₙ ein neuer gemessener Wert vor, so sendet er als erstes an den Empfänger ein Signalbit, dessen Vorderflanke als Zeitmarke dient. Außerdem mißt der Sender den Zeitabstand Δt_{nS} dieser Zeitmarke zu einem vereinbarten signifikanten Punkt, beispielsweise zum nächsten Nulldurchgang des Referenzsignals und überträgt ihn als Zeitstempelsignal in codierter Form an den Empfänger.

Wenn der Empfänger die Zeitmarke erhält, mißt er ebenfalls deren Zeitabstand Δt_{nE} zu dem nächsten signifikanten Punkt, beispielsweise zum nächsten Nulldurchgang, des Referenzsignals. Aufgrund der Signallaufzeit auf der Übertragungsstrecke werden dabei die beiden eben erwähnten Nulldurchgänge im allgemeinen nicht identisch sein.

Unter der Voraussetzung, daß die Signallaufzeit auf der Übertragungsstrecke um nicht mehr als ± 1/4 der Periodenlänge des Referenzsignals schwankt, kann der Empfänger aus dem übertragenen Zeitstempelsignal Δt_{nS}, dem von ihm selbst gemessenen Zeitabstand Δt_{nE} und der abgesehen von momentanen Schwankungen bekannten Signallaufzeit ermitteln, auf welchen Nulldurchgang sich das Zeitstempelsignal Δt_{nS} des Senders bezieht. Da dieses Zeitstempelsignal Δt_{nS} lediglich zur zeitlichen Auflösung einer Periodenlänge des Referenzsignals dient, kann es mit einigen wenigen Bits codiert und innerhalb kürzester Zeit übertragen werden.

Auch hier kommt wieder das erfindungsgemäße Prinzip zur Anwendung, daß sowohl auf Seiten des Senders als auch des Empfängers auf der Grundlage der gleichen mathematischen und physikalischen Gesetzmäßigkeiten Berechnungen durchgeführt werden, die es erlauben, auf Seiten des Empfängers Information mit maximaler Genauigkeit zu erhalten, obwohl nur ein Minimum an Information vom Sender übertragen wurde.

Im Gegensatz zu dem ersten der beiden geschilderten Verfahren, bei dem zur Übertragung zwischen Sender und Empfänger eine 2-Drahtleitung genügt, wird bei dem zuletzt erläuterten Verfahren vorzugsweise eine 3-Drahtleitung verwendet. Hier dient eine Leitung als Systemmasse. Die zweite überträgt die Versorgungsspannung und das Referenzsignal (z.B. 10 MHz). Die dritte wird zur bidirektionalen Datenübertragung herangezogen.

Man hat dann zwar eine Leitung mehr, dafür aber die Möglichkeit, große Datenmengen in beide Richtungen zu senden - und das wegen der extrem kurzen Zeitsschachtelung fast zeitgleich. Darunter ist zu verstehen, daß für die Übertragung von Daten vom Sender an den Empfänger, die spätestens alle 32 µs erfolgen muß, nur etwa 10 µs benötigt werden. Die restliche Zeit kann für die Übertragung einer ähnlich großen Datenmenge in Gegenrichtung verwendet werden.

Dies bietet den Vorteil, daß auch vom Empfänger zum Sender eine große Menge von Daten mit hoher Frequenz übertragen werden kann, wobei eine ASSI-Schnittstelle (asynchron-synchron-serielles Interface) Verwendung finden kann.

Aus der vorausgehenden Beschreibung ergibt sich, daß die beschriebenen Verfahren nicht nur für Dreh- bzw. Winkelgeber sondern auch für Lineargeber und ganz allgemein Sensoren verwendet werden können, die andere physikalische Größen messend erfassen und verfolgen.

## Patentansprüche

1. Verfahren zur seriellen Übertragung von digitalen Meßdaten von einem Sender an einen entfernt liegenden Empfänger, wobei senderseitig wenigstens ein Absolutwert einer laufend gemessenen physikalischen Größe sowie Änderungen dieser Größe beschreibende Korrekturwerte in digitaler Form bereitgestellt und an den Empfänger übertragen werden, der aus den übertragenen Werten fortgeschriebene Meßwerte bildet,
**dadurch gekennzeichnet, daß** sowohl auf seiten des Senders als auch auf Seiten des Empfängers fortlaufend für jeweils einen Zeitpunkt (Tₓ), für den auf seiten des Empfängers noch kein neuer gemessener Wert (α_{Tx}) vorliegt, unter Verwendung der mathematischen Gleichungen, die die physikalischen Änderungsgesetze der messend zu erfassenden Größe beschreiben, ein exakter Wert (α_{Txb}) vorausberechnet wird, der auf seiten des Empfängers den fortgeschriebenen Meßwert darstellt,
daß auf seiten des Senders beim Vorliegen des zum jeweils betrachteten Zeitpunkt (Tₓ) gehörenden gemessenen Wertes (α_{Tx}) dessen Differenz zum exakten berechneten Wert (α_{Txb}) gebildet wird, und
daß wenigstens ein eine solche Differenz darstellender Korrekturwert (δα_{Tx}) an den Empfänger übertragen wird,
wobei in die Berechnung des exakten Wertes (α_{Txb}) so viele bekannte gemessene Werte (α_{Tx-1}, α_{Tx-2}, ...), von denen jeder für jeweils einen genau bekannten, früheren Zeitpunkt (T_{x-1,} T_{x-2,} ...) ermittelt wurde, einbezogen werden, daß sich der die Differenz darstellende Korrekturwert (δα_{Tx}) mit einer so kleinen Anzahl von zu übertragenden Bits kodieren läßt, daß die Abweichung zwischen dem berechneten und dem gemessenenen Wert immer unterhalb der geforderten Meßgenauigkeit bleibt.

2. Verfahren nach Anspruch 1, **dadurch gekennzeichnet, daß** die Zeitpunkte (Tₓ₋₂ Tₓ₋₁, Tₓ) gleiche zeitliche Abstände aufweisen, die sowohl auf seiten des Senders als auch auf seiten des Empfängers genau bekannt sind, und daß die Berechnung des zu einem betrachteten Zeitpunkt (Tₓ) gehörenden exakten Wertes (α_{Txb}) auf beiden Seiten bereits vor dem Eintreten des betrachteten Zeitpunkts (Tₓ) erfolgt.

3. Verfahren nach Anspruch 2, **dadurch gekennzeichnet, daß** die Vorausberechnung des exakten Wertes (α_{Txb}) für einen betrachteten Zeitpunkt (Tₓ) durch vorzeichenrichtige Summation eines Änderungswertes (Δα_{Tx-1}) und eines Zwischenwertes erfolgt, der durch Extrapolation aus den gemessenen Werten (α_{Tx-1,} α_{Tx-2}) ermittelt wurde, die zu den beiden dem betrachteten Zeitpunkt (Tₓ) vorausgehenden Zeitpunkten (Tₓ₋₁, Tₓ₋₂) gehören, wobei dieser Änderungswert (Δα_{Tx-1}) gleich der Differenz zwischen dem zum vorausgehenden Zeitpunkt (Tₓ₋₁) gehörenden gemessenen Wert (α_{Tx-1}) und einem vorausgehenden Zwischenwert ist, der durch Extrapolation aus den gemessenen Werten (α_{Tx-2,} α_{Tx-3}) ermittelt wurde, die zu den beiden dem vorausgehenden Zeitpunkt (Tₓ₋₁) vorausgehenden Zeitpunkten (T_{x-2,} Tₓ₋₃) gehören,

4. Verfahren nach Anspruch 3, **dadurch gekennzeichnet, daß** nach der Übertragung des jeweiligen Korrekturwertes (δα_{Tx}) auch der aktuelle Änderungswert (Δα_{Tx}) übertragen wird.

5. Verfahren nach einem der Ansprüche 2 bis 4, **dadurch gekennzeichnet, daß** die Zeitpunkte (Tₓ₋₂, Tₓ₋₁, Tₓ) exakt mit einer, quarzgenauen, vom Empfänger erzeugten Übertragungsfrequenz synchronisiert sind.

6. Verfahren nach Anspruch 5, **dadurch gekennzeichnet, daß** die Übertragung vom Sender zum Empfänger auf einer Zweidrahtleitung erfolgt, auf der vom Empfänger eine stehende elektrische Welle erzeugt wird, deren Frequenz die Übertragungsfrequenz ist.

7. Verfahren nach Anspruch 1, **dadurch gekennzeichnet, daß** die zeitliche Lage der nicht notwendiger Weise gleiche zeitliche Abstände aufweisenden Zeitpunkte (Tₓ₋₂, Tₓ₋₁, Tₓ) messend erfaßt und durch ein entsprechendes Zeitstempelsignal **gekennzeichnet** wird, und daß die Berechnung des zu einem betrachteten Zeitpunkt (Tₓ) gehörenden exakten Wertes beim Sender unmittelbar nach Eintreten dieses Zeitpunktes (Tₓ) und beim Empfänger sofort dann erfolgt, wenn er vom Sender das den betrachteten Zeitpunkt (Tₓ) markierende Zeitstempelsignal erhalten hat.

8. Verfahren nach Anspruch 7, **dadurch gekennzeichnet, daß** die messende Erfassung der zeitlichen Lage der Zeitpunkte (T_{x-2,} Tₓ₋₁,Tₓ) jeweils dadurch erfolgt, daß senderseitig der Zeitabstand des betreffenden Zeitpunktes (Tₓ) von einem vorgebbaren signifikanten Punkt einer definierten Periode eines sowohl auf seiten des Senders als auch auf seiten des Empfängers zur Verfügung stehenden, quarzgenau periodischen, elektrischen Referenzsignals gemessen und als Zeitstempelsignal (Δt_{Sx}) an den Empfänger übertragen wird, der dieses unter Berücksichtigung der Signallaufzeit auf der Übertragungsstrecke verwertet.

9. Verfahren nach Anspruch 8, **dadurch gekennzeichnet, daß** als signifikanter Punkt der letzte dem betrachteten Zeitpunkt (Tₓ) unmittelbar nachfolgende Nulldurchgang des Referenzsignals verwendet wird.

10. Verfahren nach Anspruch 9, **dadurch gekennzeichnet, daß** die Berücksichtigung der Signallaufzeit auf der Übertragungsstrecke dadurch erfolgt, daß der Sender im betreffenden Zeitpunkt (Tₓ) ein Zeitmarkensignal an den Empfänger sendet, der dessen zeitlichen Abstand (Δt_{Ex}) vom nächsten Nulldurchgang des elektrischen Referenzsignals mißt, und daß der Empfänger aus dem von ihm gemessenen zeitlichen Abstand (Δt_{Ex}), dem Zeitstempelsignal (Δt_{Sx}), der genau bekannten Periodendauer des elektrischen Referenzsignals und der in Einheiten dieser Periodendauer bekannten Signallaufzeit auf der Übertragungsstrecke, auf der das Zeitstempelsignal (Δt_{Sx}) übertragen wird, den Nulldurchgang ermittelt, in bezug auf den der Sender das Zeitstempelsignal (Δt_{Sx}) gemessen hat.

11. Verfahren nach einem der Ansprüche 7 bis 10, **dadurch gekennzeichnet, daß** die Messungen der Zeitabstände (Δt_{Sx}, Δt_{Ex)} durch Zählen der Perioden eines quarzgenau periodischen Meßsignals erfolgen, dessen Frequenz eine entsprechend der gewünschten Auflösung der Referenzsignalperioden gewählte Größe besitzt.

12. Verfahren nach einem der Ansprüche 7 bis 10, **dadurch gekennzeichnet, daß** die Messungen der Zeitabstände (Δt_{Sx}, Δt_{Ex}) auf analogem Weg erfolgen und die sich ergebenden Meßwerte digitalisiert werden.

13. Verfahren nach einem der Ansprüche 7 bis 12, **dadurch gekennzeichnet, daß** das jeweilige Zeitstempelsignal (Δt_{Sx}) in digitaler Form an den Empfänger übertragen wird.

14. Verfahren nach einem der vorhergehenden Ansprüche, **dadurch gekennzeichnet, daß** für wenigstens einen Zeitpunkt, der zwischen einem betrachteten Zeitpunkt (Tₓ) und dem nächsten, in einem genau definierten Zeitabstand folgenden Zeitpunkt (Tₓ₊₁) liegt, ein exakter Wert durch Interpolation vorausberechnet wird.

15. Verfahren nach einem der Ansprüche 7 bis 14, **dadurch gekennzeichnet, daß** die Übertragung zwischen Sender und Empfänger auf einer 3-Drahtleitung erfolgt,
wobei auf einem der Drähte die Systemmasse (V_{SS}) liegt, während auf dem zweiten Draht die Versorgungsspannung (V_{DD}) und das Referenzsignal liegen und der dritte Draht als bidirektionale Datenleitung dient.

16. Verfahren nach einem der vorhergehenden Ansprüche, **dadurch gekennzeichnet, daß** die physikalische Größe die Position eines Körpers bezüglich seiner Umgebung ist.

17. Verfahren nach Anspruch 16, **dadurch gekennzeichnet, daß** die Änderungswerte senderseitig durch Zählen von Inkrementen ermittelt werden, wobei für eine der beiden Bewegungsrichtungen eine Aufwärtszählung und für die andere eine Abwärtszählung erfolgt.

18. Verfahren nach einem der vorhergehenden Ansprüche, **dadurch gekennzeichnet, daß** senderseitig zunächst in analoger Form ermittelte Positions- und/oder Änderungswerte vor der Übertragung digitalisiert werden.

19. Verfahren nach Anspruch 18, **dadurch gekennzeichnet, daß** die Analogwerte, die für die Analog/Digitalwandlung bestimmt sind, zu Zeitpunkten festgehalten werden, die mit einer quarzgenauen Frequenz korreliert sind.

20. Verfahren nach einem der vorhergehenden Ansprüche, **dadurch gekennzeichnet, daß** die die verschiedenen Werte darstellenden Bits verschachtelt übertragen werden.

21. Verfahren nach einem der vorhergehenden Ansprüche, **dadurch gekennzeichnet, daß** die Bits gruppenweise verschachtelt übertragen werden.

22. Verfahren nach einem der Ansprüche 20 oder 21, **dadurch gekennzeichnet, daß** senderseitig die Inkremente über die Zeitpunkte (Tₓ₋₁, T_{x,} Tₓ₊₁) hinweg zumindest über den Zeitraum fortlaufend weitergezählt werden, der für die vollständige verschachtelte Übertragung eines Absolutwertes erforderlich ist.

## Claims

1. A method for the serial transmission of digital measurement data from a transmitter to a remotely disposed receiver, wherein on side of the transmitter at least one absolute value of a continuously measured physical parameter and correction values describing alterations in said parameter are provided in digital form and transmitted to the receiver which forms updated measurement values from the transmitted values,
**characterised in that** on the side of the transmitter as well as on the side of the receiver, using the mathematical equations which describe the physical laws in respect of alterations in the parameter which is to be measuringly detected, continuously an exact value (α_{Txb}) is calculated in advance for a point in time (Tₓ) for which on side of the receiver not yet a new measured value (α_{Tx}) is present, said exact value (α_{Txb}) representing the updated measurement value on the side of the receiver,
**in that** on the side of the transmitter, when a measured value (α_{Tx}) belonging to said point in time (Tₓ) is present, its difference in relation to the exact calculated value (α_{Txb}) is calculated and
**in that** at least one correction value (δα_{Tx}) representing such a difference is transmitted to the receiver,
wherein the calculation of said exact value (α_{Txb}) involves so many known measured values (α_{Tx-1}, α_{Tx-2},...), each of which was obtained for an exactly known, earlier point in time (Tₓ₋₁, Tₓ₋₂,...), that said correction value (δα_{Tx}) representing said difference can be encoded with such a small number of bits to be transmitted, that the deviation between said calculated value and the respective measured value permanently remains below the required level of measurement accuracy.

2. A method according to claim 1, **characterised in that** the time spacings between said points in time (Tₓ₋₂, Tₓ₋₁, Tₓ) are equal and are accurately known on the side of the transmitter as well as and on the side of the receiver, and **in that** the calculation of the exact value (α_{Txb}) belonging to a considered point in time (Tₓ) is performed on both sides already before said considered point in time (Tₓ) occurs.

3. A method according to claim 2, **characterised in that** the exact value (α_{Txb}) for a considered point in time (Tₓ) is calculated in advance by summing, with the correct sign, of an alteration value (Δα_{Tx-1}) and an intermediate value which was ascertained by extrapolation from the measured values (α_{Tx-1}, α_{Tx-2}) which are associated with the two points in time (Tₓ₋₁, Tₓ₋₂) preceding that considered point in time (Tₓ) wherein that alteration value (Δα_{Tx-1}) is equal to the difference between the measured value (α_{Tx-1}) belonging to the preceding point in time (Tₓ₋₁) and a preceding intermediate value which was ascertained by extrapolation from the measured values (α_{Tx-2}, α_{Tx-3}) which belong to the two points in time (Tₓ₋₂, Tₓ₋₃) preceding the preceding point in time (Tₓ₋₁).

4. A method according to claim 3, **characterised in that** after transmission of the respective correction value (δα_{Tx}), the current alteration value (Δα_{Tx}) is also transmitted.

5. A method according to any one of claims 2 to 4, **characterised in that** said points in time (Tₓ₋₂, Tₓ₋₁, Tₓ) are exactly synchronized with a quartz-accurate transmission frequency generated by said receiver.

6. A method according to claim 5, **characterised in that** the transmission from said transmitter to said receiver takes place on a two-wire line on which the receiver generates a stationary wave the frequency of which is said transmission frequency.

7. A method according to claim 1, **characterised in that** the positions in respect of time of said points in time (Tₓ₋₂, Tₓ₋₁, Tₓ) which do not necessarily have equal time spacings are obtained by measurement and are **characterized by** a corresponding time stamp signal, and in that the calculation of an exact value belonging to a considered point in time (Tₓ) is performed on the side of the transmitter immediately after the occurrence of said point in time (Tₓ), and on the side of the receiver immediately then when it has received the time stamp signal characterizing said considered point in time (Tₓ) from the transmitter.

8. A method according to claim 7, **characterised in that** the positions in respect of time of said points in time (Tₓ₋₂, Tₓ₋₁, Tₓ) are obtained by measurement in such a way that, on the side of the transmitter, the time distance of the respective point in time (Tₓ) from a predeterminable significant point of a defined period of a quartz-accurate periodic, electrical reference signal which is available both on side of the transmitter and also on side of the receiver is measured and transmitted as a time stamp signal (Δtₛₓ) to the receiver which evaluates same having regard to the signal transit time on the transmission path.

9. A method according to claim 8, **characterised in that** the last zero-passage of the reference signal which directly follows the considered point in time (Tₓ) is used as said significant point.

10. A method according to claim 9, **characterised in that** the signal transit time on the transmission path is taken into consideration by a procedure according to which, at the respective point in time (Tₓ), the transmitter sends a time marker signal to the receiver which measures its time distance (Δt_{Ex}) from the next zero-passage of the electrical reference signal, and **in that**, from the time spacing (Δt_{Ex}) measured by the receiver, the time stamp signal (Δtₛₓ), the accurately known period duration of the electrical reference signal and the signal transit time on the transmission path on which the time stamp signal (Δtₛₓ) is transmitted, which signal transit time is known in units of said period duration, the receiver ascertains the zero-passage in relation to which the transmitter measured the time stamp signal (Δtₛₓ).

11. A method according to any one of claims 7 to 10, **characterised in that** the measurement of the time distances (Δtₛₓ, Δt_{Ex}) is performed by counting the periods of a quartz-accurate periodic measuring signal the frequency of which has a value which is chosen according to the desired resolution of periods of the reference signal.

12. A method according to any one of claims 7 to 10, **characterised in that** the time distances (Δtₛₓ, Δt_{Ex}) are measured in an analogue manner and **in that** the resulting measurement values are digitalized.

13. A method according to any of claims 7 to 12, **characterised in that** the respective time stamp signal (Δtₛₓ) is transmitted in digital form to the receiver.

14. A method according to any one of the preceding claims, **characterised in that** for at least one point in time which is between a considered point in time (Tₓ) and the next point in time (Tₓ₊₁) which follows at an accurately defined time distance, an exact value is calculated in advance by interpolation.

15. A method according to any of claims 7 to 14, **characterised in that** the transmission between said transmitter and said receiver takes place on a three-wire line whereby one of the wires is connected to system ground (V_{SS}), whereas a second one is connected to the supply voltage (V_{DD}) and to the reference signal and whereas a third one serves as a bi-directional data line.

16. A method according to any one of the preceding claims, **characterised in that** the physical parameter is the position of a body with respect to its surroundings.

17. A method according to claim 16, **characterised in that** the alteration values are obtained by the counting of increments on the side of the transmitter, whereby for one of two directions of movement an upward counting and for the other one a downward counting is used.

18. A method according to any one of the preceding claims, **characterised in that** the position and/or alteration values which are firstly obtained in analogue form are digitized on the side of the transmitter before their transmission.

19. A method according to claim 18, **characterised in that** the analogous values which are to be converted from an analogue to a digital form, are maintained at points in time which are correlated to a quartz-accurate frequency.

20. A method according to any one of the preceding claims, **characterised in that** the bits which represent the different values are transmitted in an interlaced form.

21. A method according to any one of the preceding claims, **characterised in that** the bits are transmitted in a form in which they are interlaced in groups.

22. A method according to any one of claims 20 or 21, **characterised in that**, on side of the transmitter, the increments are continuously counted beyond the points in time (Tₓ₋₁, Tₓ, Tₓ₊₁) for the period of time which is necessary for a complete interlaced transmission of an absolute value.

## Revendications

1. Procédé pour la transmission en série de données de mesure numériques d'un émetteur à un récepteur situé à distance, au moins une valeur absolue d'une grandeur physique mesurée de façon continue ainsi que des valeurs de correction décrivant des modifications de cette grandeur étant mises à disposition côté émetteur sous forme numérique et étant transmises au récepteur, qui forme des valeurs de mesure actualisées à partir des valeurs transmises,
**caractérisé en ce que** aussi bien du côté de l'émetteur que du côté du récepteur, on calcule à l'avance de façon continue pour respectivement un moment (Tₓ), pour lequel on n'a pas encore une nouvelle valeur mesurée (α_{Tx}) du côté du récepteur, en utilisant les équations mathématiques qui décrivent les lois physiques de variation de la grandeur à enregistrer par les mesures, une valeur exacte (α_{Txb}) qui représente la valeur mesurée actualisée du côté du récepteur,
**en ce que**, du côté de l'émetteur, on calcule, lorsqu'on dispose de la valeur (α_{Tx}) mesurée et appartenant au moment (Tₓ) respectivement considéré, sa différence par rapport à la valeur (α_{Txb}) calculée exacte, et
**en ce qu'**au moins une valeur de correction (δα_{Tx}) représentant une telle différence est transmise au récepteur,
sachant que, dans le calcul de la valeur (α_{Txb}) exacte, on intègre tellement de valeurs (α_{Tx-1}, α_{Tx-2}, ...) mesurées et connues, dont chacune a été déterminée pour respectivement un moment (Tₓ₋₁, Tₓ₋₂, ...) antérieur connu de façon précise, que la valeur de correction (δα_{Tx}) représentant la différence peut être codée avec un nombre si petit de bits à transmettre que l'écart entre la valeur calculée et la valeur mesurée reste toujours au-dessous de la précision de mesure exigée.

2. Procédé selon la revendication 1, **caractérisé en ce que** les moments (Tₓ₋₂, Tₓ₋₁, Tₓ) présentent des espacements de temps identiques qui sont connus de façon précise aussi bien du côté de l'émetteur que du côté du récepteur, et **en ce que** le calcul de la valeur (α_{Txb}) exacte appartenant à un moment (Tₓ) considéré s'effectue des deux côtés déjà avant la survenance du moment (Tₓ) considéré.

3. Procédé selon la revendication 2, **caractérisé en ce que** le calcul préalable de la valeur (α_{Txb}) exacte pour un moment (Tₓ) considéré s'effectue par l'addition exacte au niveau du signe d'une valeur de modification (Δα_{Tx-1}) et d'une valeur intermédiaire qui a été déterminée par extrapolation à partir des valeurs (α_{Tx-1}, α_{Tx-2}) mesurées, lesquelles appartiennent aux deux moments (Tₓ₋₁, Tₓ₋₂) précédant le moment (Tₓ) considéré, cette valeur de variation (Δα_{Tx-1}) étant égale à la différence entre la valeur (α_{Tx-1}) mesurée et appartenant au moment (Tₓ₋₁) précédent et une valeur intermédiaire précédente, laquelle a été déterminée par extrapolation à partir des valeurs (α_{Tx-2}, α_{Tx-3}) mesurées, lesquelles appartiennent aux moments (Tₓ₋₂, Tₓ₋₃) précédant le moment (Tₓ₋₁) précédant.

4. Procédé selon la revendication 3, **caractérisé en ce que** également la valeur de variation (Δα_{Tx}) actuelle est transmise après la transmission de la valeur de correction (δα_{Tx}) respective.

5. Procédé selon l'une quelconque des revendications 2 à 4, **caractérisé en ce que** les moments (Tₓ₋₂, Tₓ₋₁, Tₓ) sont synchronisés de façon précise avec une fréquence de transmission précise au niveau du quartz et générée par le récepteur.

6. Procédé selon la revendication 5, **caractérisé en ce que** la transmission de l'émetteur au récepteur s'effectue sur une ligne bifilaire, sur laquelle une onde électrique stationnaire, dont la fréquence est la fréquence de transmission, est générée par le récepteur.

7. Procédé selon la revendication 1, **caractérisé en ce que** la position dans le temps des moments (Tₓ₋₂, Tₓ₋₁, Tₓ) présentant des espacements dans le temps pas nécessairement identiques est enregistrée par des mesures et **caractérisée par** un signal de chronotimbre approprié et en ce que le calcul de la valeur exacte appartenant à un moment (Tₓ) considéré intervient sur l'émetteur directement après la survenance de ce moment (Tₓ) et sur le récepteur immédiatement dans le cas où il a reçu de l'émetteur le signal de chronotimbre marquant le moment (Tₓ) considéré.

8. Procédé selon la revendication 7, **caractérisé en ce que** l'enregistrement par mesure de la position dans le temps des moments (Tₓ₋₂, Tₓ₋₁, Tₓ) intervient à chaque fois par le fait que, côté émetteur, l'espace de temps entre le moment (Tₓ) considéré et un point significatif prédéfinissable d'une période définie d'un signal de référence électrique, périodique et précis au niveau du quartz, mis à disposition aussi bien du côté de l'émetteur que du côté du récepteur, est mesuré et est transmis comme signal de chronotimbre (Δt_{Sx}) au récepteur, qui utilise ce signal en tenant compte du temps de propagation du signal sur le tronçon de transmission.

9. Procédé selon la revendication 8, **caractérisé en ce que**, comme point significatif, on utilise le dernier passage par zéro du signal de référence qui suit immédiatement le moment (Tₓ) considéré.

10. Procédé selon la revendication 9, **caractérisé en ce que** la prise en compte du temps de propagation du signal sur le tronçon de transmission intervient par le fait que l'émetteur envoie au moment considéré (Tₓ) un signal de chronotimbre au récepteur qui mesure son espace de temps (Δt_{Ex}) au prochain passage par zéro du signal de référence électrique et **en ce que** le récepteur détermine à partir de l'espace de temps (Δt_{Ex}) qu'il a mesuré, le signal de chronotimbre (Δt_{Sx}), de la durée de période connue précisément du signal de référence électrique et du temps de propagation du signal, connu en unités de cette durée de période, sur le tronçon de transmission, sur lequel le signal de chronotimbre (Δt_{Sx}) est transmis, le passage par zéro par rapport auquel l'émetteur a mesuré le signal de chronotimbre (Δt_{Sx}).

11. Procédé selon l'une quelconque des revendications 7 à 10, **caractérisé en ce que** les mesures des espaces de temps (Δt_{Sx}, Δt_{Ex}) s'effectuent par le comptage des périodes d'un signal de mesure périodique précis au niveau du quartz, dont la fréquence présente une grandeur choisie en fonction de la résolution souhaitée des périodes de signal de référence.

12. Procédé selon l'une quelconque des revendications 7 à 10, **caractérisé en ce que** les mesures des espaces de temps (Δt_{Sx}, Δt_{Ex}) s'effectuent de façon analogique et les valeurs de mesure en découlant sont numérisées.

13. Procédé selon l'une quelconque des revendications 7 à 12, **caractérisé en ce que** le signal de chronotimbre (Δt_{Sx}) respectif est transmis sous forme numérique au récepteur.

14. Procédé selon l'une quelconque des revendications précédentes, **caractérisé en ce qu'**une valeur exacte est calculée à l'avance par interpolation pour au moins un moment qui se situe entre un moment (Tₓ) considéré et le prochain moment (Tₓ₊₁) qui suit à un espace de temps défini avec précision.

15. Procédé selon l'une quelconque des revendications 7 à 14, **caractérisé en ce que** la transmission entre l'émetteur et le récepteur s'effectue sur une ligne à trois fils, la masse du système (V_{SS}) étant située sur l'un des fils, alors que la tension d'alimentation (V_{DD}) et le signal de référence se situent sur le second fil et le troisième fil sert de ligne de données bidirectionnelle.

16. Procédé selon l'une quelconque des revendications précédentes, **caractérisé en ce que** la grandeur physique est la position d'un corps par rapport à son environnement

17. Procédé selon la revendication 16, **caractérisé en ce que** les valeurs de modification sont déterminées côté émetteur par le comptage d'incréments, un comptage ascendant s'effectuant pour l'une des deux directions de déplacement et un comptage décroissant pour l'autre.

18. Procédé selon l'une quelconque des revendications précédentes, **caractérisé en ce que**, côté émetteur, on commence par numériser avant la transmission des valeurs de position et/ou de variation déterminées sous forme analogique.

19. Procédé selon la revendication 18, **caractérisé en ce que** les valeurs analogiques, qui sont déterminées pour la conversion analogique/numérique, sont consignées à des moments qui sont en corrélation avec une fréquence précise au niveau du quartz.

20. Procédé selon l'une quelconque des revendications précédentes, **caractérisé en ce que** les bits représentant les différentes valeurs sont transmis de façon imbriquée.

21. Procédé selon l'une quelconque des revendications précédentes, **caractérisé en ce que** les bits sont transmis de façon imbriquée par groupes.

22. Procédé selon l'une quelconque des revendications 20 ou 21, **caractérisé en ce que**, côté émetteur, les incréments sont encore comptés en continu pendant les moments (Tₓ₋₁, Tₓ, Tₓ₊₁) au moins pendant la période qui est nécessaire pour la transmission imbriquée complète d'une valeur absolue.
